# EUROPÄISCHE PATENTSCHRIFT

(11) **EP 0 403 796 B1**
(45) Veröffentlichungstag und Bekanntmachung des Hinweises auf die Patenterteilung: **08.09.1993**
(21) Anmeldenummer: 90109201.5
(22) Anmeldetag: 16.05.1990
(51) Int. Cl.: B25C 5/15, B25C 1/06

(54) **Elektrisches Eintreibgerät**
Electric driving tool
Outil électrique pour enfoncer

(30) Priorität: 20.06.1989 DE 3920063
(43) Veröffentlichungstag der Anmeldung: 27.12.1990
(73) Patentinhaber: ROBERT BOSCH GMBH, 70442 Stuttgart (DE)
(72) Erfinder: Buck, Manfred, Dipl.-Ing., D-7440 Nürtingen (DE); Wanner, Karl, Dr.-Ing., D-7022 Leinfelden-Echterdingen (DE); Schmid, Wolfgang, Dipl.-Ing., D-7024 Filderstadt 4 (DE); Jordan, Peter, Dipl.-Ing., D-7022 Leinfelden-Echterdingen (DE); Kabatnik, Wilfried, Dipl.-Ing., D-7022 Leinfelden-Echterdingen (DE)

(56) Entgegenhaltungen:
- DE-A- 2 328 324
- US-A- 3 141 171

## Beschreibung

Die Erfindung geht aus von einem Eintreibgerät nach der Gattung des Anspruchs 1. Aus der DE 35 43 373 A1 ist bereits ein solches Eintreibgerät bekannt, bei dem ein Schlag über einen Schalter ausgelöst wird, wenn dieser über mechanische Hebel gleichzeitig von einem Schaltdrücker im Handgriff und dem beweglichen Magazin aktiviert wird. Wegen den bei Eintreibgeräten starken Rückhubkräften kann es bei schwachem Andruck des Eintreibgerätes an das Werkstück während des Eintreibvorganges zu einem Abheben der Magazinnase vom Werkstück und damit zu einer Unterbrechung des Stromflußes durch die Magnetspule kommen. Dies kann zu einem vorzeitigen Abbrand der Schaltkontakte und möglicherweise sogar zum Verschweißen der Kontakte sowie zur Notwendigkeit zusätzlicher Entstörmaßnahmen führen.

### Vorteile der Erfindung

Das erfindungsgemäße Eintreibgerät mit den kennzeichnenden Merkmalen des Anspruchs 1 hat demgegenüber den Vorteil, daß der Eintreibvorgang vom Zustand des vom Magazin betätigten Schalters nicht mehr beeinflußt wird, sobald der Treiberschlag einmal ausgelöst wurde. Der Stromfluß durch die Magnetspule kann von den Schalter nicht unterbrochen werden. Dadurch wird auch die Lebensdauer des Schalters und des ganzen Eintreibgerätes erhöht.

### Zeichnung

Ein Ausführungsbeispiel der Erfindung ist in der Zeichnung dargestellt und in der Beschreibung näher erläutert. Figur 1 zeigt einen Längsschnitt durch ein Eintreibgerät und Figur 2 eine vereinfachte Steuerschaltung.

### Beschreibung des Ausführungsbeispiels

Die Einzelteile des erfindungsgemäßen Eintreibgerätes 10 entsprechen, soweit sie übereinstimmen, denen aus der DE 35 43 373 A1. Das Gehäuse 11 des Eintreibgerätes 10 weist einen Handgriff 12 auf. Darin befindet sich ein Schalter 13, der im Stromversorgungskreis einer Magnetspule 15 liegt und mit einer Drucktaste 16 manuell bedienbar ist.

Ein auf einen Treiber 18 wirkender Tauchmagnet 19 ist innerhalb der Magnetspule 15 angeordnet. Der Treiber 18 ist innerhalb eines Ausstoßkanals 20 im Kopf 21 eines Heftmittelmagazins 22 längsverschiebbar. Eine Nase 23 am Kopf 21 überragt die Unterseite des Magazins 22. Das Magazin 22 ist gegenüber dem Gehäuse 11 unter Zwischenlage einer Feder 24 beweglich gelagert. Es wirkt als Schalttaste 25 über einen Hebel 26 auf einen Auslöseschalter 27 ein. Es kann aber auch lediglich die Nase 23 als Fühlerstift beweglich in Richtung des Ausstoßkanals 20 ausgebildet sein und als Schaltglied dienen, wobei das Magazin 22 fest mit dem Gehäuse 11 verbunden ist. Die Nase 23 kann selbstverständlich auch ohne Hebelübersetzung direkt auf den Schalter 27 einwirken.

Der Auslöseschalter 27 liegt elektrisch in einem Zündkreis 30 einer in Figur 2 vereinfacht dargestellten Steuerschaltung 31, die an einer Wechselspannung (Netzspannung 220V) anliegt und die Stromversorgung der Magnetspule 15 regelt. In dem Zündkreis liegt weiter ein Schlagstärkeregler 32, eine Triggerschaltung 33, ein Impulsformer 34 und ein Thyristor 35. Sobald die beiden Schalter 13 und 27 gleichzeitig geschlossen sind, liegt an der Triggerschaltung 33 Spannung an und sie gibt entsprechend der Stellung des Schlagstärkepotentiometers 32 einen Impuls an den Impulsformer 34 ab. Der umgeformte Impuls wird an den Thyristor 35 weitergegeben, sodaß dieser leitend wird und den Lastkreis 36 zur Stromversorgung der Magnetspule 15 schließt. Während eines Treiberschlages liegt die Magnetspule bis zu 10 Millisekunden lang an Spannung. Nach erfolgtem Treiberschlag wird der Thyristor 35 nicht leitend und der Lastkreis 36 ist wieder stromlos. Eine erneute Zündung des Thyristors kann erst nach Öffnen mindestens einer der beiden Schalter 13 oder 27 erfolgen, indem anschließend wieder beide Schalter in gleichzeitig geschlossenen Zustand überführt werden. Hierbei kann einer der Schalter 13, 27 dauernd betätigt sein und nur der andere den Schaltimpuls auslösen.

Zur Aktivierung des Zündkreises 30 reicht bereits ein sehr kurzer Spannungsimpuls. Ein Öffnen oder mehrmaliges Schließen des Schalters 27 z.B. bei Prellen der Schalttaste 25 beeinflußt bei durch den Schalter 13 geschlossenem Lastkreis die Stromversorgung der Magnetspule 15 nicht, da der Schalter 27 nur auf die in dieser Hinsicht unempfindliche Triggerschaltung 33 einwirkt.

Der mechanische Ablauf eines Treiberschlages erfolgt in bekannter Weise derart, daß der Tauchmagnet 19 von der Magnetspule 15 angezogen und in Richtung Magazinnase 23 beschleunigt wird. Dabei nimmt der Tauchmagnet 19 den Treiber 18 mit, der ein Befestigungsmittel im Magazin 22 abschert und durch den Ausstoßkanal 20 austreibt.

## Patentansprüche

1. Elektrisches Eintreibgerät (10) zum Einschlagen von Befestigungsmitteln mit einem von einer Magnetspule (15) angetriebenen Treiber (18), der in einem in Gehäuse (11) des Eintreibgerätes gelagerten Magazin (22) aufgereihte Befestigungsmittel durch einen Ausstoßkanal (20), an dessen Ende sich eine bewegliche Nase (23) befindet, austreibt, sowie mit einer manuell betätigbaren Drucktaste (16) und einer durch eine gegen das Gehäuse gerichtete Bewegung der Nase betätigbaren Schalttaste (25), deren gleichzeitige Betätigung einen elektrischen Schalter zur Auslösung eines Treiberschlages beeinflußt, dadurch gekennzeichnet, daß sowohl die manuell betätigte Drucktaste (16) als auch die von der Nase (23) betätigte Schalttaste (25) jeweils auf einen eigenen elektrischen Schalter (13, 27) einwirken und beide Schalter (13, 27) in eine Steuerschaltung (31) für die Magnetspule (15) eingebunden sind, welche Steuerschaltung (31) zwei Schaltkreise, einen Lastkreis (36) und einen Zündkreis (30) aufweist, wobei der von der Drucktaste (16) betätigte Schalter (13) im Lastkreis (36) und der durch die Magazinnase (23) betätigte Auslöseschalter (27) im Zündkreis (30) der Steuerschaltung (31) angeordnet ist und der Lastkreis (36) durch einen elektronischen Schalter (35) so mit dem Zündkreis (30) verbunden ist, daß er in geschlossenem Zustand von einer Öffnung des Zündkreises (30) nicht beeinflußt wird.

2. Eintreibgerät nach Anspruch 1, dadurch gekennzeichnet, daß die Nase (23) das Ende des Ausstoßkanals (20) bildet und fest mit dem Magazin (22) verbunden ist, das um eine Achse beweglich an dem Gehäuse 11 gelagert ist.

3. Eintreibgerät nach Anspruch 1, dadurch gekennzeichnet, daß die Nase (23) von einem in Richtung des Ausstoßkanals (20) verschieblichen Fühlerstift gebildet wird.

4. Eintreibgerät nach Anspruch 1, dadurch gekennzeichnet, daß ein Treiberschlag durch gleichzeitiges Betätigen des Schalters (13) und des Auslöseschalters (27) ausgelöst wird, wobei bereits ein gegenüber der Dauer eines Eintreibschlages kurzzeitiges Schließen des Auslöseschalters (27) die Steuerschaltung (31) aktiviert.

5. Eintreibgerät nach einem der vorhergehenden Ansprüche, dadurch gekennzeichnet, daß ein Treiberschlag bei Betätigen des zweiten der beiden Schalter (13, 27) auslösbar ist, unabhängig davon, ob zuerst der Schalter (13) oder zuerst der Auslöseschalter (27) betätigt wird.

6. Eintreibgerät nach einem der vorhergehenden Ansprüche, dadurch gekennzeichnet, daß der Zündkreis (30) eine Triggerschaltung (33) aufweist, die einen Thyristor (35) im Lastkreis (36) der Steuerschaltung (31) steuert.

## Claims

1. Electric driving-in device (10) for striking in fastening means, having a driver (18) which is driven by a magnetic coil (15) and drives fastening means, arranged in series in a magazine (22) mounted in the housing (11) of the driving-in device, out through a discharge channel (20), at the end of which a movable nose (23) is located, and having a manually operable push-button (16) and a switching button (25), which can be operated by a movement of the nose directed against the housing and the simultaneous operation of which influences an electric switch for triggering a strike by the driver, characterised in that both the manually operable push-button (16) and the switching button (25) operated by the nose (23) in each case act on an electric switch of their own (13, 27) and both switches (13, 27) are incorporated in a control circuit (31) for the magnetic coil (15), which control circuit (31) has two switching circuits, a load circuit (36) and a firing circuit (30), the switch (13) operated by the push-button (16) being arranged in the load circuit (36) and the triggering switch (27) operated by the magazine nose (23) being arranged in the firing circuit (30) of the control circuit (31), and the load circuit (36) being connected by an electronic switch (35) to the firing circuit (30) in such a way that, in the closed state, it is not influenced by an opening of the firing circuit (30).

2. Driving-in device according to Claim 1, characterised in that the nose (23) forms the end of the discharge channel (20) and is connected solidly to the magazine (22), which is mounted on the housing 11 movably about an axis.

3. Driving-in device according to Claim 1, characterised in that the nose (23) is formed by a sensor pin, displaceable in the direction of the discharge channel (20).

4. Driving-in device according to Claim 1, characterised in that a strike by the driver is triggered by simultaneous operating of the switch (13) and the triggering switch (27), a brief closing of the triggering switch (27) in comparison with the duration of a driving-in strike already activating the control circuit (31).

5. Driving-in device according to one of the preceding claims, characterised in that a strike by the driver can be triggered upon operating the second of the two switches (13, 27), irrespective of whether the switch (13) is operated first or the triggering switch (27) is operated first.

6. Driving-in device according to one of the preceding claims, characterised in that the firing circuit (30) has a trigger circuit (33), which controls a thyristor (35) in the load circuit (36) of the control circuit (31).

## Revendications

1. Appareil électrique pour enfoncer (10) servant à chasser des moyens de fixation avec un chassoir (18) entraîné par une bobine d'électro-aimant (15), qui expulse des moyens de fixation rangés dans un chargeur (22) monté dans le boîtier (11) de l'appareil pour enfoncer à travers un canal d'éjection (20) à l'extrémité duquel se trouve un nez (23) mobile, ainsi qu'avec une touche de commande (16) pouvant être actionnée manuellement et une touche de commande (25) pouvant être actionnée par un mouvement du nez dirigé contre le boîtier, dont l'actionnement simultané influence un commutateur électrique servant au déclenchement d'un coup du chassoir, caractérisé en ce qu'aussi bien la touche de commande (16) actionnée manuellement que la touche de commande (25) actionnée par le nez (23) agissent respectivement sur un interrupteur électrique proprement dit (13, 27) et en ce que les deux interrupteurs (13, 27) sont incorporés dans un circuit de commande (31) pour la bobine d'électro-aimant (15), lequel circuit de commande (31) présente deux circuits de commutation, un circuit de charge (36) et un circuit d'allumage (30), tandis que le commutateur (13) actionné par la touche de commande (16) dans le circuit de charge (36) et le commutateur de déclenchement (27) actionné par le nez du chargeur (23) sont disposées dans le circuit d'allumage (30) du circuit de commande (31) et le circuit de charge (36) est relié par un interrupteur électronique (35) au circuit d'allumage (30) de telle sorte qu'il ne soit pas influencé quand il est en position fermée par une ouverture du circuit d'allumage (30).

2. Appareil pour enfoncer selon la revendication 1, caractérisé en ce que le nez (23) constitue l'extrémité du canal d'éjection (20) et est relié de façon solidaire au chargeur (22), qui est monté de façon mobile autour d'un axe sur le boîtier (11).

3. Appareil pour enfoncer selon la revendication 1, caractérisé en ce que le nez (23) est constitué par une tige de palpeur se déplaçant en direction du canal d'éjection (20).

4. Appareil pour enfoncer selon la revendication 1, caractérisé en ce qu'un coup de chassoir est déclenché par l'actionnement simultané de l'interrupteur (13) et de l'interrupteur de déclenchement (27), une brève fermeture de l'interrupteur de déclenchement (27) par rapport à la durée d'un coup d'enfoncement activant déjà le circuit de commande (31).

5. Appareil d'enfoncement selon l'une des revendications précédentes, caractérisé en ce qu'un coup de chassoir peut être déclenché lors de l'actionnement du second des deux interrupteurs (13, 27), indépendamment du fait de savoir si c'est l'interrupteur (13) qui est d'abord actionné ou si c'est l'interrupteur de déclenchement (27) qui est d'abord actionné.

6. Appareil pour enfoncer selon l'une des revendications précédentes, caractérisé en ce que le circuit d'allumage (30) comporte un circuit de déclenchement (33) qui commande un thyristor (35) dans le circuit de charge (36) du circuit de commande (31).
